# FASCICULE DE BREVET EUROPEEN

(11) **EP 2 572 517 B1**
(45) Date de publication et mention de la délivrance du brevet: **23.04.2014**
(21) Numéro de dépôt: 11727205.4
(22) Date de dépôt: 16.05.2011
(51) Int. Cl.: H04R 3/00

(54) **DISPOSITIF DE TELECOMMANDE UNIVERSELLE POUR MICROPHONE FILAIRE**
UNVERSELLE FERNSTEUERUNG FÜR EIN DRAHTMIKROFON
UNIVERSAL REMOTE CONTROL DEVICE FOR A WIRE MICROPHONE

(30) Priorité: 19.05.2010 FR 1002108
(43) Date de publication de la demande: 27.03.2013
(73) Titulaire: Perille, Emmanuel, 93250 Villemomble (FR)
(72) Inventeur: Perille, Emmanuel, 93250 Villemomble (FR)
(74) Mandataire: Célanie, Christian
(86) Numéro de dépôt international: PCT/FR2011/000296
(87) Numéro de publication internationale: WO 2011/144824

(56) Documents cités:
- US-A- 4 328 578
- US-A- 5 677 669
- US-B1- 7 584 314

## Description

L'invention concerne un dispositif de télécommande universelle pour microphone filaire, en vue d'utiliser la liaison filaire du microphone pour transmettre à la fois les données de la télécommande avec le signal phonique du microphone, et en vue de permettre l'utilisation du microphone sans la télécommande en transmettant au moins dans ce cas le signal phonique de manière analogique sur la liaison filaire pour rester compatible avec tout matériel de sonorisation existant.

La demande de brevet CN201167402 décrit un microphone avec une fonction de télécommande. Le microphone et sa télécommande sont ici spécifiquement liés l'un à l'autre pour former un seul et même matériel particulier. Contrairement à l'invention, il ne s'agit pas ici d'une télécommande universelle pour n'importe quel type de microphone filaire.

On connaît également la demande de brevet US-5677669 qui décrit un illuminateur audio qui est un système intégré fournissant un éclairage directionnel doté d'un moyen de sonorisation avec haut-parleurs et amplification, le tout contrôlé par une télécommande où est branché un microphone.

On connaît également la demande de brevet DE-102005042047 qui décrit un microphone fait pour être tenu en main et intégrant une télécommande pour communiquer avec un ordinateur pour piloter par exemple la visionneuse PowerPoint ^{™}.

On connaît encore la demande de brevet JP-2005287050 décrivant une télécommande de microphone auquel l'alimentation fantôme est appliquée en faisant varier la tension de polarisation de la cellule acoustique du microphone suivant la télécommande.

On connaît encore la demande de brevet JP-7212886 qui décrit un microphone intégrant une télécommande pour karaoké.

On connaît également la demande de brevet CN-2264455 qui décrit un microphone sans fil intégrant un clavier de télécommande, le signal audio et les informations de télécommande étant transmis par multiplexage fréquentiel le tout modulé en FM par une seule onde porteuse.

Toutefois, l'intégration d'un clavier de télécommande au corps du microphone rend ce dernier très sensible au moindre bruit mécanique engendré lors de l'appui des touches du clavier par l'utilisateur.

Le but de la présente invention est d'utiliser la liaison filaire d'un microphone filaire pour pouvoir télécommander un matériel ou une application logicielle raccordés à un équipement de sonorisation grâce à un clavier inséré dans le branchement plutôt que dans le corps du microphone filaire.

Un autre but de l'invention est de pouvoir utiliser uniquement le microphone filaire sans la fonction de télécommande sans devoir se soucier de la différence des équipements auxquels le microphone à signal audio analogique est branché.

Un autre but encore de l'invention est de préserver les performances de bandes passantes de la chaîne de transmission du signal phonique du microphone.

Un autre but encore de l'invention est de visualiser le raccordement et le bon fonctionnement de cette télécommande.

Un autre but encore de l'invention est d'éviter la propagation acoustique les bruits mécaniques d'appuis des touches du clavier de la télécommande vers la membrane du microphone.

L'invention a donc pour objet un dispositif de télécommande universelle pour microphone filaire comprenant une liaison filaire de sortie permettant l'utilisation de la liaison filaire dudit microphone pour transmettre à la fois les données de ladite télécommande avec le signal phonique dudit microphone, et en vue de permettre l'utilisation dudit microphone sans ladite télécommande en transmettant au moins dans ce cas ledit signal phonique de manière analogique sur ladite liaison filaire, caractérisé en ce qu'il comprend inséré sur ladite liaison filaire :
- un dispositif d'émission raccordable audit microphone et comportant un clavier de télécommande, et incluant une unité de gestion et d'encodage dudit clavier pour analyser et sérialiser les données de ladite télécommande, un moyen de transmission simultanée desdites données sérialisées avec le signal phonique dudit microphone, et un moyen d'émission de la résultante sur ladite liaison filaire, et
- un dispositif de réception incluant un duplexeur pour restituer ledit signal phonique analogique et le dissocier desdites données sérialisées, une unité de décodage desdites données, et au moins un moyen pour restituer lesdites donnés décodées.

Selon une autre caractéristique de l'invention, le dispositif de réception inclut une unité d'alimentation avec un moyen de transmettre une source électrique via ladite liaison filaire audit dispositif d'émission afin d'alimenter ce dernier en énergie.

Selon encore une autre caractéristique de l'invention, le dispositif de réception inclut un moyen de détection de la présence dudit dispositif d'émission inséré sur ladite liaison filaire.

Selon encore une autre caractéristique de l'invention, le dispositif de réception inclut un moyen de visualisation de la présence dudit dispositif d'émission inséré sur ladite liaison filaire.

Selon encore une autre caractéristique de l'invention, le dispositif de réception inclut une unité de commutation d'impédance de charge de ladite liaison filaire contrôlée d'après la détection de la présence dudit dispositif d'émission inséré sur ladite liaison filaire.

Selon encore une autre caractéristique de l'invention, le dispositif de réception inclut une unité d'amplification dudit signal phonique avec un gain ajustable contrôlé d'après la détection de la présence dudit dispositif d'émission inséré sur ladite liaison filaire.

Selon une caractéristique de l'invention, ledit signal phonique est transmis en mode différentiel avec lesdites données sérialisées transmises en mode commun sur ladite liaison filaire lorsque celle-ci est constituée d'au moins trois conducteurs électriques.

Selon encore une autre caractéristique de l'invention, le dispositif d'émission inclut un modulateur desdites données sérialisées avant de les transmettre simultanément avec ledit signal phonique, et le dispositif de réception inclut un démodulateur pour restituer lesdites données sérialisées précédant une unité de décodage.

Selon encore une autre caractéristique de l'invention, le dispositif de réception inclut un moyen d'échantillonnage et de quantification dudit signal phonique analogique issu dudit duplexeur pour le convertir en un signal phonique numérique, et une interface de bus de communication numérique permettant la retransmission desdites données de la télécommande avec ledit signal phonique numérique.

Selon encore une autre caractéristique de l'invention, le dispositif d'émission inclut un moyen d'échantillonnage et de quantification dudit signal phonique analogique dudit microphone pour le convertir en un signal phonique numérique, et une unité d'encodage pour sérialiser ledit signal phonique numérique et le transmettre simultanément avec lesdites données de télécommande en un signal de transmission numérique, et le dispositif de réception inclut un moyen pour décoder ledit signal de transmission numérique issu dudit duplexeur et pour en extraire le signal phonique numérique et en dissocier lesdites données de la télécommande.

Selon encore une autre caractéristique de l'invention, le dispositif de réception inclut un moyen pour reconvertir sous forme analogique ledit signal phonique numérique.

Selon encore une autre caractéristique de l'invention, le dispositif de réception inclut une interface de bus de communication numérique permettant la retransmission desdites données de la télécommande.

Selon encore une autre caractéristique de l'invention, ledit duplexeur du dispositif de réception restitue le signal phonique analogique par une commutation de la liaison filaire pour le dissocier du signal de transmission numérique, ladite commutation étant contrôlée en fonction de la détection de la présence dudit dispositif d'émission inséré sur ladite liaison filaire.

Selon encore une autre caractéristique de l'invention, le dispositif de réception inclut un moyen d'émettre en mode commun sur la liaison filaire un signal d'horloge de synchronisation, et en ce que le dispositif d'émission inclut un moyen d'extraire le signal d'horloge, et un moyen de contrôler en fonction du signal d'horloge le débit du signal de transmission numérique transmis en mode différentiel sur la liaison filaire lorsque celle-ci est constituée d'au moins trois conducteurs électriques.

Selon encore une autre caractéristique de l'invention, le dispositif de réception inclut un moyen d'échantillonnage et de quantification dudit signal phonique analogique issu dudit duplexeur pour le convertir en un signal phonique numérique, un moyen pour sélectionner le signal phonique numérique et une interface de bus de communication numérique permettant la retransmission desdites données de la télécommande avec ledit signal phonique numérique sélectionné.

Selon encore une autre caractéristique de l'invention, le dispositif de réception inclut un moyen de régler depuis le dispositif d'émission les paramètres audio du signal phonique.

Selon encore une autre caractéristique de l'invention, le dispositif d'émission inclut un curseur à déplacement rotatif.

Selon encore une autre caractéristique de l'invention, le dispositif d'émission inclut un capteur à surface tactile.

Selon encore une autre caractéristique de l'invention, le dispositif d'émission inclut un procédé cryptographique des données de la télécommande, le dispositif de réception un procédé de décryptage desdites données.

Avantageusement, le dispositif d'émission est équipé d'un moyen pour le transporter sur soi.

Le dispositif selon l'invention est particulièrement utile pour télécommander depuis une scène de spectacle, un oratoire ou un amphithéâtre des équipements audiovisuels ou des équipements de scènes par le biais du matériel de sonorisation existant, en l'occurrence via la liaison filaire du microphone de scène.

Le dispositif selon l'invention offre également la liberté pour l'utilisateur, artiste ou orateur, seul sur scène de piloter lui-même via un équipement compatible à tout matériel de sonorisation une application logicielle ou matérielle de son choix sans devoir systématiquement requérir l'assistance d'un ingénieur du son, ou bien d'un Disc-Jockey pour un rappeur seul sur scène par exemple.

L'importance que prend, dans les activités de spectacles sur scène et notamment des karaokés, l'autonomie de l'artiste de scène vis-à-vis du matériel de sonorisation a poussé certains fabricants à concevoir des dispositifs de télécommandes liés à un microphone.

D'autres caractéristiques, détails et avantages de l'invention seront mieux compris à la lecture du complément de description qui suit de modes préférés de réalisation donnés à titre non limitatif en relation avec des dessins sur lesquels :
- la figure 1 est un schéma synoptique du dispositif selon l'invention,
- la figure 2 illustre une réalisation à multiplexage fréquentiel,
- la figure 3 est un schéma de sous-ensemble synoptique du dispositif de réception de l'alimentation de la télécommande via la liaison filaire, de la détection du raccordement de la télécommande, et des commutateurs de gains et d'impédance de charge,
- la figure 4 est un schéma de sous-ensemble synoptique du dispositif de réception avec une interface de bus de communication numérique,
- la figure 5 est un schéma synoptique du dispositif selon l'invention plus particulièrement pour une télécommande avec transmission numérique du signal phonique du microphone, et
- la figure 6 est un schéma de sous-ensemble synoptique du dispositif selon l'invention du dispositif d'émission à multiplexage temporel avec la régulation du débit de transmission numérique, du dispositif de réception intégrant les deux multiplexages temporels et fréquentiel, et de l'émission du signal de synchronisation sur la liaison filaire par le dispositif de réception.

On va décrire plus précisément la présente invention.

On a représenté sur la figure 1 un dispositif d'émission et un dispositif de réception de part et d'autre de la liaison filaire 1. Le dispositif d'émission raccordé à un microphone filaire 2 comprend un clavier de télécommande 3 avec son unité de gestion et d'encodage 4 qui lit les données de la télécommande 5 pour les coder et les transmettre en série 7, un moyen de superposer 6 ces données sérialisées 7 avec le signal phonique analogique 8 du microphone 2, et un moyen d'en émettre le résultat 9 sur la liaison filaire 1. Le dispositif de réception comprend un duplexeur 10 raccordé à la liaison filaire 1 pour dissocier la réception du signal phonique analogique 8 de la transmission des données en série 7, une unité de décodage 11 des données de la télécommande 5, et un moyen de restitution 12 de ces mêmes données.

Le clavier de télécommande 3 du dispositif d'émission peut aussi être complété d'un curseur à déplacement rotatif comme par exemple un encodeur incrémental qui transpose toute action de rotation manuelle du curseur en une information de déplacement relatif angulaire sous la forme de deux signaux logiques binaires traduisant un nombre d'incréments avec le sens de rotation, signaux binaires que ladite unité de gestion et d'encodage 4 pourra transmettre en série 7 et que ladite unité de décodage 11 du dispositif de réception pourra interpréter en commandes de réglages de paramètres qui, pour une application comme par exemple un logiciel de sonorisation, pourraient correspondre à des niveaux de mixages, de tonalités ou de gains.

De même, le dispositif d'émission peut inclure un capteur à surface tactile en complément dudit clavier 3. Pour cela, ladite unité de gestion et d'encodage 4 pourra intégrer un contrôleur de capteur à surface tactile, comme par exemple le circuit intégré AT42QT4120 fabriqué par la société ATMEL qui traduit les signaux électriques d'une surface tactile capacitive en des informations d'événements et de positionnements bi dimensionnels de la zone d'appui sur ledit capteur. Dans le cas du circuit AT42QT4120, ladite unité de gestion et d'encodage 4 devra y être raccordée via une interface de bus de communication série de type I2C ou « Inter Integrated Circuit » configurée en mode maître, lesdites informations transmises par le dispositif d'émission et ensuite décodées par ladite unité de décodage 11 du dispositif de réception pouvant servir une finalité similaire à celle précédemment décrite dans le cas du curseur à déplacement rotatif.

Pour le dispositif d'émission, on notera par la suite que le moyen 6 peut être un simple additionneur pour sommer les deux signaux à condition que le spectre en fréquences des données sérialisées 7 n'émettent aucune fréquence dans la bande 0-20 kHz du signal phonique 8, sans quoi à la réception le son serait parasité par la transmission des données, et les données elles-mêmes entachées d'erreurs de transmission.

Le moyen 6 peut être également un duplexeur d'émission, c'est-à-dire un sommateur qui dissocie les deux bandes de fréquences à superposer comprenant en amont un filtre passe-bas côté signal phonique analogique et un filtre passe-haut ou passe-bande centrée sur la fréquence porteuse de la transposition côté données sérialisées 7, le tout étant ensuite additionné.

En fait avec un signal phonique analogique, il faut réaliser un multiplexage fréquentiel et donc transposer le spectre de modulation des données sérialisées 7 vers une fréquence porteuse, conformément à la figure 2.

Pour le raccordement du microphone filaire 2, le dispositif d'émission peut intégrer un amplificateur de petits signaux audio à faible bruit pour accroître le niveau faible du microphone 2 et atteindre un niveau de signal phonique analogique 8 suffisant pour la transmission sur la liaison filaire 1. On pourra aussi envisager de doter cet amplificateur d'un moyen de polariser le microphone 2 avec une tension d'alimentation continue dite fantôme afin de pouvoir utiliser différents types de microphones tels que les électrets nécessitant un courant de polarisation pour leur cellule acoustique.

Plusieurs choix de types de composants électroniques sont possibles pour la réalisation de l'unité de gestion et d'encodage 4 comme pour l'unité de décodage 11 dans le dispositif de réception : soit des technologies comme par exemple des circuits logiques programmables de type PLD (Programmable Logic Device) ou FPGA (Field-programmable Gate Array), ou bien sinon des microcontrôleurs programmables tel que DSP (Digital Signal Processeur) ou microcontrôleur PIC^{®}.

L'unité de gestion et d'encodage 4 transmet et code en une trame série 7 les données lues 5 de la télécommande 3. On peut concevoir cette unité 4 pour qu'elle transmette ladite trame uniquement lors d'un changement d'état des données 5 du clavier 3 ou bien systématiquement de manière synchrone, c'est-à-dire avec une information d'horloge transmise en permanence et superposée aux données 5 pour le décodage à la réception.

Pour cela, un code Bi-phase de type Manchester peut convenir parfaitement avec une entête de transmission de début de trame, suivi d'une suite de données binaires correspondante à la lecture de chaque touche du clavier, et conclu d'une information de parité de transmission pour renforcer la validité de la réception des données 5 sur la liaison filaire 1.

Un premier mode de réalisation du moyen de superposer 6 les données sérialisées 7 avec le signal phonique 8 peut être effectué, lorsque l'on décide de conserver le dit signal phonique 8 dans sa forme analogique originelle, par multiplexage fréquentiel comme décrit en relation avec la figure 2.

Dans ce cas, un modulateur 19 effectue une transposition en fréquences du signal de trame 7 en amont d'un duplexeur de fréquences 6 qui superpose le signal ainsi modulé 29 avec le signal phonique analogique 8 du microphone 2. Ici le moyen d'émission 9 sur la liaison filaire 1 est en fait constitué de deux amplificateurs placés juste avant le duplexeur 6, l'un de type BF, ou basses fréquences, côté signal phonique analogique 8, l'autre de type HF ou hautes fréquences côté signal modulé 29.

De préférence, on choisira une valeur minimale de fréquence de transposition, ou fréquence porteuse, telle que le spectre de modulation n'empiète pas sur la bande passante souhaitée de la chaîne de transmission du signal phonique du microphone. Tout ceci afin de pouvoir garantir, d'une part, des performances de bandes passantes audio parfois supérieures à celles de certains microphones mais correspondant à des fréquences d'échantillonnage de 96 kHz ou 192 kHz couramment utilisées dans certains équipements professionnels audio numériques, et d'autre part, avec moins de contraintes de limite de largeur de spectre de modulation la possibilité d'augmenter significativement le débit de la transmission des données sérialisées 7 si nécessaire.

La modulation pourra être de type FSK, « Frequency Shift Keying » ou aussi modulation à saut de fréquence, généralement réalisée par une boucle à verrouillage de phase communément appelé PLL (Phase Locked Loop) à laquelle le filtre de boucle pourra être ajusté de façon à réduire suffisamment l'encombrement spectral des bandes latérales de modulation pour éviter au mieux possible toute interférence sur la liaison filaire 1 avec le signal phonique analogique 8. En outre, un codage de type Bi-phase pour la trame 7 facilite la modulation et la démodulation synchrone des données.

Afin de permettre l'utilisation du microphone filaire 2 sans la fonction de télécommande, c'est-à-dire sans devoir insérer systématiquement le dispositif d'émission dans le branchement du microphone 2, le dispositif de réception inclus un duplexeur de fréquences 10 qui de la liaison filaire 1 restitue d'un côté le signal phonique analogique 8 et de l'autre les données sérialisées 7. Dans le cas du multiplexage fréquentiel, c'est d'abord le signal modulé 30 que fournit le duplexeur 10 avant qu'un démodulateur 20 n'en restitue les données sérialisées 7.

Ensuite, une unité de décodage 11 reçoit les données sérialisées 7 et peut en vérifier les cohérences de transmissions telles que des informations d'horloges, d'entêtes et de parité de trame 7 avant d'extraire et de décoder les données reçues 5 pour leur restitution 12.

La restitution 12 de l'information ou données de la télécommande peut être réalisée, dans un premier temps, par exemple, sous une forme parallèle, c'est-à-dire avec pour chaque donnée binaire correspondant à l'état de chacune des touches du clavier 3 une interface électrique de type coupleur optoélectronique qui offre l'avantage d'une exploitation simple de type « tout ou rien » et universelle avec isolation galvanique des signaux télécommandés. Un autre mode de réalisation de ladite restitution 12 des données 5 de la télécommande 3 est de les transmettre sous une forme série par une interface de bus de communication numérique.

Lorsque la liaison filaire 1 est constituée d'au moins trois conducteurs électriques, comme ceci est très généralement le cas pour les équipements audio de scènes de spectacles dont les branchements sont des connecteurs type XLR à trois broches, on préfèrera transmettre en mode différentiel entre deux points chauds de la liaison filaire 1 le signal phonique analogique 8, et en mode commun au potentiel de masse le signal modulé 29, ceci afin de garder la compatibilité du branchement électrique du microphone 2 sans l'insertion du dispositif d'émission, c'est-à-dire sans télécommande, et d'assurer une diaphonie la moins gênante possible entre les deux signaux transmis.

Pour cela, l'amplificateur de basses fréquences, ou BF, du moyen d'émission 9 précédant le duplexeur 6 pourra être constitué de deux sorties symétriques en opposition de phase, avec le duplexeur de réception 10 suivi par exemple d'un amplificateur différentiel pour reconvertir en mode commun le signal phonique analogique 8, les deux duplexeurs 6 et 10 étant semblables avec comme accès un mode différentiel pour le signal audio 8 et un mode commun pour le signal modulé 29.

On notera que le duplexeur 10 n'est pas un sommateur contrairement au duplexeur 6. Le duplexeur 10 ne comporte, pour une transmission à multiplexage fréquentiel, que les filtres passe-bas et passe-haut/passe-bande pour restituer séparément le signal phonique analogique 8 des données sérialisées 7.

On a représenté sur la figure 3 un sous-ensemble synoptique du dispositif de réception concernant l'alimentation de la télécommande via la liaison filaire 1, la détection du raccordement de la télécommande et les commutations de gains et d'impédance de charge pour le signal phonique analogique 8.

Une unité d'alimentation et de transmission de source électrique 13 fourni un courant d'alimentation suffisant au dispositif d'émission, courant qui peut être réparti de manière identique sur les deux fils points chauds de la liaison filaire 1 lorsque cette dernière est de type XLR 3 broches, comme c'est très généralement le cas.

Pour cela une unité de commutation d'impédance de charges 16 de la liaison filaire 1 permet de diminuer l'impédance de charge en basses fréquences pour transmettre au dispositif d'émission inséré sur la liaison filaire 1 son courant d'alimentation sans devoir utiliser une tension d'alimentation fantôme trop élevée en ligne qui engendreraient des problèmes de sécurité et de compatibilité avec les microphones existants.

Côté dispositif d'émission, la faible impédance de ligne en basses fréquences du dispositif de réception justifie bien l'utilisation de l'amplificateur BF du moyen d'émission 9 précédemment cité, sans quoi le signal phonique 8 du microphone 2 ne pourrait pas être transmis tel quel sans une perte significative du niveau d'émission sachant qu'un microphone a pour impédance caractéristique plusieurs centaines à un millier d'Ohms.

Cette relative haute impédance d'un microphone justifie en conséquence que l'unité de commutation d'impédance de charges 16 puisse rebasculer sur une impédance plus élevée, de l'ordre du kilo Ohm, lorsque le microphone 2 est branché directement sur la liaison filaire 1 en absence d'insertion du dispositif d'émission.

Ceci implique à son tour de prévoir un moyen de détecter la présence ou l'absence 14 du dispositif d'émission pour contrôler 17 la dite commutation d'impédance, et par la même occasion de régler aussi le gain 18 de l'amplificateur différentiel précédemment cité et suivant le duplexeur de réception 10, ceci afin d'assurer une égalité des niveaux du signal phonique reçu 8 suivant que le dispositif d'émission soit inséré ou non sur la liaison filaire 1.

Concrètement, pour chacun des deux fils points chauds d'une liaison XLR 3 broches, la transmission de la source électrique 13 et l'unité de commutation d'impédance de charge 16 peuvent être réalisées avec un transistor de commutation du courant d'alimentation, transistor de type Darlington par exemple. Ce transistor vient court-circuiter une résistance d'un kilo Ohm raccordée entre l'alimentation et une autre résistance, celle-ci de faible valeur et raccordée en série sur la sortie du duplexeur de réception 10 côté signal phonique 8.

A ce même potentiel de sortie, un comparateur de tensions effectue la détection de présence 14 de la télécommande insérée sur la liaison filaire 1 en mesurant la moyenne (ou la demi-somme) des deux potentiels continus présents sur les deux fils points chauds, éliminant ainsi dans cette mesure l'influence du signal phonique 8 en opposition de phase entre ces deux points, et en comparant cette moyenne à une tension de référence proportionnelle à la tension d'alimentation pour la source électrique 13. On en déduit donc ainsi la présence ou l'absence de la télécommande sur la liaison filaire 1 par la mesure d'une intensité de courant d'alimentation circulant dans les dites résistances séries de faibles valeurs.

La sortie 17 de ce comparateur peut ensuite piloter les bases des deux transistors Darlington et piloter un mini relais électromécanique qui commute la résistance de gain ajustable de l'amplificateur différentiel 18. Un condensateur de liaison peut assurer à l'amplificateur différentiel une isolation du potentiel d'alimentation présent à la sortie du duplexeur 10 pour restituer le signal phonique 8.

De préférence et plus précisément, on pourra choisir de mettre en oeuvre comme comparateur de tensions un dispositif à double tension de seuil avec hystérésis, ceci d'une part pour ne pas réaliser de fausse détection de présence de tout autre dispositif branché sur la liaison filaire qui serait seulement conçu pour fonctionner avec un courant d'alimentation fantôme limité à quelques milliampères tel que les boîtes de direct actives pour une alimentation fantôme 48 Volts, et d'autre part pour éviter toute oscillation éventuelle de la sortie 17 du comparateur lors du démarrage du dispositif d'émission. Pour cela, lorsqu'au début le comparateur ne détecte aucun courant d'alimentation circulant dans la liaison filaire, on fera en sorte qu'il fonctionne avec un premier seul de détection tel qu'il ne soit sensible qu'à une intensité de courant significative pour facilement dissocier le dispositif d'émission d'une simple boîte de direct active branchée sur la liaison filaire. Une fois le dispositif d'émission détecté, le comparateur devra ensuite immédiatement changer de seuil de détection pour qu'il ne rebascule dans son état initial que lorsqu'il ne détecte qu'une intensité de courant insuffisante pour alimenter le dispositif d'émission. De cette manière, on évite de même ainsi d'éventuelles instabilités de détection à la mise en route.

Si l'on souhaite doter la transmission de la source électrique 13 pour le dispositif d'émission d'une alimentation fantôme 48 Volts pour alimenter d'autres dispositifs tels que des boîtes de direct actives par exemple, on pourra insérer une diode de commutation câblée en série dans chaque circuit des dites résistances séries de faibles valeurs, et raccorder chacun des dits deux fils points chauds à une alimentation fantôme 48Volts via une résistance interne d'une valeur généralement usitée de 6800 ohms en aval côté cathode des dites diodes de commutation qui isolent ainsi la transmission de la source électrique 13 de l'alimentation fantôme 48Volts en absence du dispositif d'émission.

Le dispositif de réception 10, 11, 12 inclut un moyen de visualisation 15 de la présence dudit dispositif d'émission 3, 4, 6, 9 inséré sur ladite liaison filaire. Ce moyen 15 doit faire état du bon fonctionnement de la transmission des données en plus de l'état de détection de présence. Pour cela l'unité de décodage 11 fournit ce résultat car elle analyse la cohérence de diverses informations extraites des données décodées 5 ainsi que d'une bonne réception de l'horloge et des entêtes des trames transmises dans le cas d'une détection synchrone. La visualisation active continuellement est synonyme d'un bon fonctionnement des équipements et des raccordements.

En effet, cette même sortie 17 du comparateur peut servir à visualiser la détection du dispositif d'émission, à moins que l'on en décide autrement, que cette information de détection de la télécommande soit plutôt fournie par l'unité de décodage 11 elle-même d'après la bonne réception des données sérialisées 7, c'est-à-dire plus précisément les données 5 de la télécommande correctement décodées par l'unité de décodage 11 d'après la validation des trames de réception (horloge et entêtes bien détectées et parité de transmission correctement reçues), ceci afin de rassurer sur le bon fonctionnement global de la télécommande.

On a représenté sur la figure 4 une option synoptique du dispositif de réception intégrant une interface de bus de communication numérique 23 pour retransmettre par exemple vers un ordinateur, un lecteur MP3 ou un téléphone portable le signal phonique 8 avec les données de la télécommande 5, le tout sous une forme entièrement numérique. Cette option est particulièrement intéressante pour faire du dispositif de réception une réalisation matérielle de nature similaire à celle d'une carte son externe d'un ordinateur, d'un lecteur MP3 ou d'un téléphone portable.

Pour cela, un convertisseur analogique numérique 21 échantillonne et quantifie le signal phonique analogique 8 issu de l'unité d'amplification à gain ajustable 18 précédemment cité, le convertisseur 21 étant bien sûr et normalement précédé de filtres anti-repliement ou anti-aliasing ou anticrénalage du signal analogique. Ces filtres sont des filtres passe-bas analogiques présents dans les dispositifs de numérisation pour nettoyer le signal avant d'effectuer une conversion analogique numérique. Le filtre anti-repliement permet d'interdire toute présence, avant échantillonnage, de fréquences supérieures à Fe/2, Fe étant la fréquence d'échantillonnage. L'explication théorique de la nécessité d'un tel filtrage est donnée par le théorème de Shannon.

L'interface de bus de communication numérique 23 reçoit d'une part le signal phonique numérique 22 provenant du dit convertisseur 21, et d'autre part les données 5 de la télécommande 3 décodées par l'unité de décodage 11.

On peut aussi concevoir qu'une même dite interface de bus de communication numérique 23 puisse être raccordée et partagée entre plusieurs dispositifs de réception 10, 11 et 12.

Le bus de communication sera par exemple communément de type USB ou « Universal Serial Bus », et il existe plusieurs références de composants pouvant satisfaire à cette fonction, comme par exemple le circuit de référence MAX3421E fabriqué par la société MAXIM qui intègre des ports d'entrées/sorties logiques pour pouvoir lire les données 5 de la télécommande 3 ainsi qu'une interface série de type SPI (Serial Peripheral Interface Bus) pour y raccorder le dit convertisseur 21 qui peut faire partie des convertisseurs audio analogiques numériques munis d'une interface série compatible SPI.

Bien évidemment, et comme le préconise le fabricant du circuit MAX3421E, le micro contrôleur programmable nécessaire à la mise en oeuvre de ce circuit d'interface USB pourra être de type processeur de traitement de signaux numériques communément appelé DSP ou « Digital Signal Processor » approprié pour prélever le signal phonique numérique 22 issu du convertisseur 21 via par exemple un port de communications séries synchrones de type SSC ou « Synchronous Serial Controller », et le retransmettre au circuit MAS3421E via son port d'interface SPI, ces deux ports de communication SSC et SPI étant généralement déjà présents et intégrés sur la plupart des circuits processeurs programmables DSP.

La programmation du micro contrôleur DSP permettra ainsi de configurer le port SPI du DSP en interface SPI maître pour à la fois commander et gérer la communication de l'interface USB du circuit MAX3421E, lire les données 5 de la télécommande 3 accessibles via les ports d'entrées logiques du MAX3421E, et régler si nécessaire certains paramètres audio du convertisseur 21, tels que volumes, gains, fréquence d'échantillonnage ou quantification du signal phonique numérique 22.

Cette même programmation permettra aussi de configurer l'interface USB du circuit MAX3421E en mode périphérique ou « device » avec par exemple au moins deux interfaces logicielles distinctes, c'est-à-dire deux classes de communication USB : une classe audio pour émettre le signal phonique numérique 22 et une classe dite HID ou « Human Interface Device » pour émettre les données 5 de la télécommande 3.

Parmi les quatre canaux de transmission USB possibles que dispose le circuit MAX 3421E, canaux communément appelés « pipe » ou « end point », on pourra choisir par exemple de réserver le canal EP3 en mode interruption pour réaliser la classe HID des données 5 de la télécommande 3, le canal EP0 en mode contrôle comme convenu d'après la norme du bus USB, et le canal EP2 en mode d'interruption pour transmettre le signal phonique numérique 22 sous forme de paquets d'échantillons audio rythmés par le signal de synchronisation SOF ou « Start Of Frame » présent sur le bus USB, avec la classe audio du canal EP2 configurée en mode synchrone.

Si l'on souhaite néanmoins pouvoir émettre le signal phonique numérique 22 sans devoir risquer le moindre à-coup temporel à sa restitution lors de sa transmission sur le bus de communication USB, on pourra opter pour un autre circuit d'interface USB similaire, permettant la configuration d'un canal « end point » en mode isochrone pour la classe audio du signal phonique numérique 22. Un tel circuit peut être par exemple le circuit AT91SAM7S256 fabriqué par la société ATMEL qui, bien que ne soit pas de type DSP, dispose de ports SSC et SPI et de suffisamment de ressources processeur (taille mémoires et vitesse d'exécution) pour concevoir dans un mode de réalisation similaire les mêmes interfaces logicielles audio et HID précédemment citées.

Une même interface de bus de communication numérique 23 peut être partagée par plusieurs dispositifs de réception différents. Pour cela, dans l'exemple du circuit MAX3421E, l'ensemble des données 5 de chaque télécommande 3 peut être rassemblé sur le même port d'entrées logiques moyennant la mise en oeuvre de circuits de sélection logique. Les données 5 pourront être ainsi multiplexées sur le port d'entrée logique du circuit MAX3421E et sélectionnées pour chaque télécommande 3 d'après des signaux de commande pouvant être fournis par le port de sortie logique du circuit MAX3421E.

Concernant la concentration des signaux phoniques numériques 22 de chaque dispositif de réception sur une même interface de bus de communication numérique 23, on pourra raccorder plusieurs convertisseurs 21 fonctionnant par exemple d'après la norme AC'97 ou « Audio Codec '97 » sur un même bus de type SSC. Côté bus USB, on pourra prévoir plusieurs interfaces USB logicielles distinctes suivant le nombre de signaux phoniques numériques 22 à émettre sur différents « pipes ».

En comparaison de ce qui vient d'être précédemment décrit dans le mode de réalisation du dispositif de réception avec un bus USB, lorsque l'on souhaite uniquement restituer 12 les données 5 de la télécommande 3 par l'interface de bus de communication numérique 23 sans vouloir y adjoindre pour autant le signal phonique 8, il suffira de modifier la configuration logicielle du circuit d'interface de bus de communication USB 23 pour ne conserver que la classe HID des données 5 de télécommande 3, et omettre le convertisseur 21.

Si l'on souhaite télécommander des applications logicielles plus particulièrement orientées musique ou de type musique assistée par ordinateur plutôt qu'un logiciel de simple lecture audio ou vidéo, on pourra préférer configurer ladite interface logicielle USB des données 5 de la télécommande 3 pour une classe « Musical Instruments Digital Interface » (MIDI) plutôt que pour une classe HID avec un mode consumer (média).

Bien entendu, outre l'exemple du bus de communication USB précédemment décrit, on peut aussi concevoir cette même option du dispositif de réception représenté par la figure 4 mais avec un autre type de bus de communication numérique concurrent, tel que le FireWire d'après la norme IEEE 1394. Il suffira pour cela de faire le choix du composant similaire pour cet autre bus de communication.

La figure 5 représente un autre mode de réalisation de l'invention, dit à transmission par multiplexage temporel, qui consiste à transmettre sur la liaison filaire les données de la télécommande avec le signal phonique du microphone préalablement convertit dans le dispositif d'émission en un signal audio numérique pour en émettre un signal de transmission entièrement numérique. Ce signal est ensuite dissocié par le dispositif de réception en deux informations numériques distinctes, d'une part les données de télécommandes reconstituées et d'autre part le signal phonique restitué sous forme numérique ou bien aussi reconverti sous sa forme analogique initiale.

Dans ce cas, le dispositif d'émission intègre d'abord un convertisseur analogique numérique 21 pour échantillonner et quantifier le signal phonique 8 du microphone 2 en un signal phonique numérique 22. Le convertisseur peut intégrer implicitement ses fonctions préalables de filtrage anti-repliement des signaux audio, comme cela a été déjà expliqué à propos du convertisseur 21 lors de la description en relation avec la figure 4, avec le signal phonique 8 pouvant être aussi issu d'un amplificateur de petits signaux audio à faible bruit avec une tension d'alimentation fantôme pour la cellule du microphone 2.

L'unité d'encodage et de sérialisation 24 des données 5 du clavier de télécommande 3 intègre la même fonction d'unité de gestion et d'encodage 4 du clavier précédemment décrit en relation avec la figure 1 avec en plus un moyen de sérialiser et de transmettre les dites données 5 de manière multiplexée avec le signal phonique numérisé 22 en un même signal de transmission numérique 25 soumis ensuite au moyen d'émission 9 sur la liaison filaire 1.

Pour une liaison filaire de type XLR 3 broches par exemple, la transmission numérique 25 pourra être effectuée en mode commun avec un seul amplificateur HF en guise de moyen d'émission 9, sans que le dispositif d'émission n'ait à transmettre simultanément le moindre signal phonique analogique en mode différentiel. Ceci simplifie alors ce mode de réalisation de la constitution du dispositif d'émission grâce à l'absence du double amplificateur BF en opposition de phase et du duplexeur d'émission nécessaire et déjà décrit dans le cas du multiplexage fréquentiel.

Néanmoins, à la différence du dispositif d'émission à multiplexage fréquentiel où le courant d'alimentation en ligne peut être récupéré via une inductance de choc en série avec une résistance réalisant la faible impédance de ligne en basses fréquences, il sera utile de prévoir pour le dispositif d'émission à multiplexage temporel un certain duplexeur minimum pour simplement récupérer via une inductance de choc par exemple le courant d'alimentation en ligne d'un côté en l'isolant du signal HF émis de l'autre avec un condensateur de liaison.

Pour générer le signal de transmission numérique 25 à partir du signal phonique numérique 22, on pourra utiliser un format existant de transmission de données audionumériques comme par exemple celui du SPDIF (Sony/Philips Digital InterFace ou IEC-958), format lui-même issu de la norme audio numérique professionnelle AES/EBU (Audio Engineering Society/European Broadcasting Union), et qui permet aussi de transmettre simultanément aux données audionumériques des données supplémentaires dites « utilisateur » avec un faible débit en exploitant une fenêtre temporelle désignée « bit U » entrant dans la composition des trames numériques de ce format de transmission.

La transmission SPDIF étant synchrone à une horloge intégrée dans son codage Bi-Phase Manchester, il suffit d'utiliser cette fenêtre temporelle « bit U » de l'encodeur SPDIF pour échantillonner et transmettre les données sérialisées 7 produites par l'unité de gestion et d'encodage 4 des données de la télécommande 5. L'ensemble unité de gestion et d'encodage 4 avec l'encodeur SPDIF constitue ainsi la dite unité d'encodage et de sérialisation 24.

La figure 5 représente aussi le dispositif de réception dans sa version à multiplexage temporel en intégrant d'abord, par soucis de compatibilité, le même type de duplexeur 10 que celui convenant pour la version à multiplexage fréquentiel décrite en relation avec les figures 1 et 2, puisqu'il faut toujours pouvoir dissocier du signal de transmission numérique 25 le signal BF phonique analogique 8 du microphone 2 lorsque ce dernier est branché sur la liaison filaire 1 sans l'insertion de la télécommande. Dans ce cas, le mode de réalisation du dispositif de réception pourra être ensuite amélioré en intégrant les autres fonctions propres au mode de réalisation de la version à multiplexage fréquentiel pour permettre une compatibilité de fonctionnement du dispositif de réception avec tout type de dispositif d'émission branché sur la liaison filaire 1.

Dans le cas contraire où l'on souhaite simplement pouvoir brancher sur la liaison filaire 1 un dispositif d'émission, qui ne soit uniquement que du type à multiplexage temporel, où seul le signal de transmission numérique 25 transite sur la liaison filaire 1 lorsque la télécommande est insérée, on préférera réaliser le duplexeur de réception 10 par une commutation de la liaison filaire 1 qui, dans une position, restitue le signal phonique analogique 8 du microphone 2, et dans l'autre, le signal de transmission numérique 25 ainsi dissocié, ladite commutation étant contrôlée en fonction de la détection de la présence dudit dispositif d'émission inséré sur ladite liaison filaire 1, moyen de détection comme celui 14 de la figure 3 précédemment cité et décrit.

Un mode de réalisation simple de ladite commutation peut-être un relais électromécanique, sachant que la plupart des circuits intégrés de commutation électronique analogique ne permet généralement pas de garantir un niveau de bruit thermique minimal suffisant pour ne pas dégrader les performances en rapport signal à bruits des fréquences audio de l'amplificateur différentiel 18 du signal phonique analogique 8. Dans ce mode de réalisation du duplexeur de réception 10 par pure commutation, on pourra raccorder sur la liaison filaire 1 via une self-inductance de « choc » en série la même alimentation fantôme de la télécommande que celle précédemment décrite avec ses différentes options correspondant à la figure 3.

Un circuit décodeur audionumérique du même format que celui du dispositif d'émission restituera le signal phonique numérique 22 ainsi que, par le biais de la fenêtre temporelle « bit U » lorsqu'il s'agit du format SPDIF, les données sérialisées 7 soumises ensuite à l'unité de décodage 11 pour restituer les données de la télécommande 5. L'ensemble unité de décodage 4 et décodeur SPDIF compose ainsi un moyen de décodage du signal de transmission numérique 26.

De préférence, on ajoutera un convertisseur analogique 27 pour reconvertir le signal phonique numérique 22 provenant de la transmission numérique 25 en un signal phonique analogique 8 lorsque par exemple le dispositif de réception est intégré sous cette version à multiplexage temporel dans un équipement analogique tel qu'une console de mixage de salle de spectacle. En réalité, pour obtenir un même signal phonique analogique 8 commun, il suffira de sommer celui provenant du convertisseur analogique 27 de la transmission numérique 25 avec celui provenant du duplexeur 10 quand la télécommande n'est pas insérée dans le branchement du microphone 2.

De même, lorsque ce mode de réalisation du dispositif de réception s'intègre par exemple dans une carte son externe à un ordinateur, on pourra préférer y ajouter une interface de bus de communication numérique 23, de type USB FireWire ou autre, pour retransmettre vers un ordinateur, un lecteur MP3 ou un téléphone portable, un signal phonique numérique 22 associé aux données de la télécommande 5, comme décrit dans le cas de la version à multiplexage fréquentiel selon la figure 4.

Dans ce cas, on préfèrera aussi y adjoindre un moyen de sélection 28 du bon signal phonique numérique 22 à retransmettre sur le bus de communication suivant la détection du dispositif d'émission 17 inséré sur la liaison filaire 1 comme décrit en relation avec la figure 3. Pour cela, un convertisseur analogique numérique 21, avec ses fonctions implicites de filtrage anti-repliement des signaux audio, transforme le signal phonique analogique 8 provenant du duplexeur 10 en un signal phonique numérique 22 qui sera alors commuté par le moyen de sélection 28 avec le signal phonique numérique 22 provenant de la transmission numérique 25.

De manière analogue à la version à multiplexage fréquentiel, on peut aussi concevoir qu'une même interface de bus de communication numérique 23 puisse être raccordée et partagée entre plusieurs dispositifs de réceptions 10, 26, 21, 28.

Bien entendu, le mode de réalisation du dispositif de réception représenté à la figure 5 dans sa version à multiplexage temporel peut encore être amélioré en intégrant les fonctions propres au mode de réalisation de la version à multiplexage fréquentiel afin de permettre au dit dispositif de réception de décoder aussi bien les deux types de transmissions de la liaison filaire qui viennent d'être décrits. Il suffit pour cela d'équiper le dispositif de réception à la fois du démodulateur 29 selon la figure 2 et du décodeur audionumérique type SPDIF.

On peut par exemple intégrer le moyen de décodage du signal de transmission numérique 26, le tout avec une unité de décodage 11 capable dans les deux cas d'authentifier la validité des données sérialisées 7 suivant les critères précédemment cités en relation avec les figures 1 et 2 concernant les cohérences de transmissions telles que des informations d'horloges, d'entêtes et de parité de trame 7 avant d'extraire et de décoder les données reçues 5 pour leur restitution 12.

La figure 6 représente une variante de réalisation de l'invention dans sa version à multiplexage temporel de transmission audio numérique en mode différentiel du signal phonique, où le dispositif de réception émet en mode commun sur la liaison filaire un signal d'horloge de synchronisation que le dispositif d'émission peut extraire pour contrôler le débit de ladite transmission audio numérique, évitant ainsi que le signal phonique numérisé par le dispositif d'émission ne requière ensuite la mise en oeuvre d'un procédé de changement de fréquence d'échantillonnage lors de sa restitution par le dispositif de réception lorsque l'on souhaite synchroniser le débit de transmission audio numérique à celui par exemple d'un bus externe de communication numérique, ou synchroniser plusieurs dispositifs d'émission sur une même fréquence d'échantillonnage des signaux phoniques.

Tout particulièrement, le dispositif de réception ici représenté intègre les deux multiplexages temporels et fréquentiel pour fonctionner avec les deux types possibles de dispositifs d'émission. Outre une transmission audio numérique 25 en mode différentiel avec une transmission en mode commun dudit signal d'horloge de synchronisation 31 en retour sur une liaison filaire 1 constituée d'au moins trois conducteurs, on privilégiera un mode de réalisation conçu pour le cas classique d'une liaison filaire de trois conducteurs, où l'on transmettra aussi en mode différentiel le signal phonique analogique 8 du microphone 2 branché sans l'insertion de la télécommande, et en mode commun le signal modulé 30 d'un dispositif d'émission à multiplexage fréquentiel.

Pour cela, le moyen de décodage 26 du signal de transmission numérique 25 produit à partir d'une information de consigne de synchronisation 35 un signal d'horloge de synchronisation 31 vers le duplexeur de réception 10. Le mode de réalisation du duplexeur 10 est basé autour du modèle pour multiplexage fréquentiel à double sortie différentielle, l'une côté filtre passe-bas BF restituant le signal phonique analogique 8, l'autre côté filtre passe-haut HF restituant le signal modulé 30 en mode commun via un pont additionneur de deux résistances de même valeur.

Comme ce qui a été décrit précédemment pour la figure 3, on pourra conserver le dispositif d'alimentation fantôme raccordé de manière dédoublée sur la sortie différentielle dudit filtre passe-bas du duplexeur 10. Le démodulateur 20 reçoit ledit signal modulé 30 pour en restituer les données sérialisées 7 lorsqu'un dispositif d'émission à signal phonique analogique, soit à multiplexage fréquentiel, est branché sur la liaison filaire 1. Le moyen de décodage 26 intègre l'unité de décodage 11 pour extraire desdites données sérialisées 7 les données 5 de la télécommande et produire une information de visualisation 36 attestant la bonne réception et le bon décodage du signal modulé 30.

Puisqu'un dispositif d'émission de type audio numérique, donc à multiplexage temporel, doit pouvoir aussi se brancher sur la liaison filaire 1, le duplexeur de réception 10 intègre un amplificateur différentiel à bande passante de type vidéo, soit de quelques mégahertz, qui fournit en mode commun au moyen de décodage 26 le signal de transmission numérique 25.

On pourra injecter le signal d'horloge de synchronisation 31 sur la liaison filaire 1 au moyen d'un répartiteur résistif équilibré relié de part et d'autre de la sortie différentielle HF du duplexeur 10, le point milieu dudit répartiteur étant le point d'injection dudit signal. De préférence, on accordera la valeur des deux résistances dudit répartiteur à celle de l'impédance caractéristique HF de la liaison filaire 1.

Commandés en commutation opposée, deux relais électromécaniques à double interrupteur couplé pourront faire partie intégrante du duplexeur de réception 10, l'un inséré côté sortie BF pour réduire au silence le signal phonique analogique 8 lorsque le signal de transmission numérique 25 se trouve relayé de l'autre côté sortie HF où, en amont, se situe toujours le pont résistif additionneur du signal modulé 30.

Ainsi, quelle que soit la commande 37 qui sera appliquée aux deux relais, l'unité de décodage 11, 26 pourra surveiller en permanence l'absence ou la présence sur la liaison filaire 1 dudit signal modulé 30. Et, en fonction d'une information de détection de la présence 17 d'un dispositif d'émission sur la liaison filaire 1, l'unité de décodage pourra activer ladite commande 37 en cas de l'information de présence 17 détectée et de l'absence de réception de signal modulé 30, soit ici par déduction le cas par défaut d'un dispositif d'émission audio numérique.

Une fois ladite commande 37 activée, l'émission sur la liaison filaire 1 du signal d'horloge de synchronisation 31 peut ensuite démarrer, signal qui, dénué de tout signal de modulation, ne pourra pas être interprété par le démodulateur 20 de manière erronée comme étant un signal modulé 30.

Le dispositif d'émission de type audio numérique, dit à multiplexage temporel, inclut un duplexeur de synchronisation 32 permettant d'émettre en mode différentiel le signal de transmission numérique 25, d'extraire de la liaison filaire 1 le signal de synchronisation reçu 33, et si nécessaire d'extraire aussi les courants d'alimentation fantôme fournis par le dispositif de réception.

Le moyen d'émission 9 peut se réaliser avec un amplificateur d'une bande passante de type vidéo et doté de deux sorties symétriques en opposition de phase avec faible impédance, chacune desdites sorties étant raccordée sur la liaison filaire via une résistance de liaison d'une valeur pouvant correspondre à celle de l'impédance caractéristique HF de la liaison filaire 1.

Un pont additionneur résistif équilibré sur la liaison filaire permet d'extraire en mode commun ledit signal de synchronisation reçue 33 avant de l'appliquer à l'unité d'encodage et de sérialisation 24. L'unité d'encodage intégrera dé préférence un circuit à boucle de verrouillage de phase PLL pour reconstituer à partir dudit signal de synchronisation reçu 33 un signal d'horloge stabilisée 34. Le moyen d'échantillonnage et de quantification 21 produisant le signal phonique numérique 22 pourra recevoir ce signal 33.

Concrètement, la fréquence dudit signal d'horloge stabilisée 34, proportionnelle à celle dudit signal de synchronisation reçue 33, pourra correspondre à un multiple de la fréquence d'échantillonnage du signal phonique analogique 8, et à un multiple du débit du signal de transmission numérique 25 tel que le ratio entre ledit débit et ladite fréquence d'échantillonnage corresponde au nombre de bits de trames audio numériques transmis par échantillon audio, soit par exemple 32 bits par échantillon monophonique pour une transmission audio numérique de type SPDIF.

Du côté du dispositif de réception, ladite information de consigne de synchronisation 35 pourra être par exemple et de manière non exhaustive, soit un signal d'horloge interne, soit un signal d'horloge externe du type communément désigné sous le terme « World Clock » avec son connecteur BNC 75 ohms, ou soit des signaux de synchronisation provenant d'une interface de bus de communication numérique telle qu'un circuit micro contrôleur programmable intégrant une interface USB configurée en périphérique de classe audio avec un protocole de régulation les flux des échanges de données audio numériques sur ledit bus USB.

Bien que l'invention soit une télécommande universelle pouvant être dédiée à toute application, on peut concevoir qu'une partie du fonctionnement de ladite télécommande soit tout particulièrement dédiée au réglage des paramètres audio du signal phonique 8. Pour cela, le dispositif de réception inclut un moyen de traitement du signal phonique 8 pour pouvoir par exemple en modifier le gain, la tonalité ou le volume, et inclut une interface de contrôle dudit traitement, interface qui, intégrée à l'unité de décodage 11, permet de piloter lesdits paramètres audio du signal phonique 8 en fonction d'un décodage particulier desdites données 5 de la télécommande 3 dudit dispositif d'émission.

Ainsi, ladite interface de contrôle peut interpréter le clavier de la télécommande 3 en commandes de réglages après, par exemple, avoir pu décoder une première séquence de plusieurs touches appuyées simultanément pour activer le mode « réglage » avant qu'une seconde séquence ne permette à l'unité de décodage 11 de sortir du même mode.

A titre d'exemple, un circuit intégré pouvant réaliser ledit moyen de traitement peut être le circuit TDA7439 fabriqué par la société ST Microelectronics qui dispose de moyens pour régler le gain, le volume, la tonalité basse médium et aigu ainsi que la sélection du signal phonique avec un circuit de multiplexage à quatre entrées analogiques. Dans le cas du multiplexage fréquentiel, on pourra directement insérer ledit moyen de traitement du signal phonique 8 au niveau de la sortie audio dudit duplexeur de réception 10, et plus précisément juste en sortie de l'amplificateur différentiel à gain ajustable 18. Pour le circuit TDA7439, ladite interface de contrôle intégrée à l'unité de décodage 11 sera une interface de type I2C maître.

De préférence, si l'on souhaite pouvoir personnaliser le dispositif selon l'invention en restreignant la compatibilité de tous les branchements possibles d'un même ensemble de dispositifs d'émission à un autre ensemble de dispositifs de réception, on pourra inclure dans chaque dispositif d'émission un même procédé cryptographique des données de la télécommande 5 qui seront ensuite décryptées par un même procédé de décryptage inclut dans chaque dispositif de réception d'un même ensemble.

Pour cela, dans le dispositif d'émission, l'unité de gestion et d'encodage du clavier 4 pourra intégrer ledit procédé cryptographique permettant de brouiller les données de la télécommande 5 avec par exemple des clés générées aléatoirement et elles-mêmes brouillées, l'ensemble (clés + données) pouvant être ensuite encodé en lesdites données sérialisées 7.

Dans le dispositif de réception, l'unité de décodage 11 pourra intégrer un procédé de décryptage desdites clés transmises dans lesdites données sérialises 7. Une fois décryptées, lesdites clés pourront ensuite servir audit même procédé de décryptage à décrypter lesdites données de la télécommande 5 à partir desdites données sérialisées 7 transmises.

D'un point de vue pratique, lors de l'utilisation du dispositif selon l'invention sur une scène de spectacle, on préfèrera équiper le dispositif d'émission d'un moyen de le porter sur soi, par exemple en bandoulière ou bien équipé de bandes Velcro ™ ou scratch pour le fixer sur une partie du corps à hauteur de main le bras ballant pour facilement et sans effort accéder au clavier de télécommande 3 avec la main libre qui ne tient pas le microphone. On évite ainsi la propagation acoustique, les bruits mécaniques d'actions sur les touches du clavier de la télécommande vers la membrane du microphone en dissociant physiquement la télécommande du microphone tenu en main.

## Revendications

1. Dispositif de télécommande universelle pour microphone filaire (2) comprenant une liaison filaire (1) de sortie permettant l'utilisation de la liaison filaire dudit microphone (2) pour transmettre à la fois les données de ladite télécommande avec le signal phonique dudit microphone, et en vue de permettre l'utilisation dudit microphone (2) sans ladite télécommande en transmettant au moins dans ce cas ledit signal phonique de manière analogique sur ladite liaison filaire (1), **caractérisé en ce qu'**il comprend inséré sur ladite liaison filaire :
- un dispositif d'émission (3, 4, 6, 9) raccordable audit microphone (2) et comportant un clavier de télécommande (3), et incluant une unité (4) de gestion et d'encodage dudit clavier (3) pour analyser et sérialiser les données de ladite télécommande, un moyen de transmission (6) simultanée desdites données sérialisées avec le signal phonique (8) dudit microphone (2), et un moyen d'émission (9) de la résultante sur ladite liaison filaire, et
- un dispositif de réception (10, 11, 12) incluant un duplexeur (10) pour restituer ledit signal phonique analogique (8) et le dissocier desdites données sérialisées, une unité de décodage (11) desdites données, et au moins un moyen (12) pour restituer lesdites donnés décodées.

2. Dispositif selon la revendication 1, **caractérisé en ce que** le dispositif de réception (10, 11, 12) inclut une unité d'alimentation (13) avec un moyen de transmettre une source électrique via ladite liaison filaire (1) audit dispositif d'émission (3, 4, 6, 9) afin d'alimenter ce dernier en énergie.

3. Dispositif selon la revendication 1 ou 2, **caractérisé en ce que** le dispositif de réception (10, 11, 12) inclut un moyen de détection (14) de la présence dudit dispositif d'émission (3, 4, 6, 9) inséré sur ladite liaison filaire (1).

4. Dispositif selon l'une quelconque des revendications précédentes, **caractérisé en ce que** le dispositif de réception (10, 11, 12) inclut un moyen de visualisation (15) de la présence dudit dispositif d'émission (3, 4, 6, 9) inséré sur ladite liaison filaire (1).

5. Dispositif selon la revendication 3 ou 4, **caractérisé en ce que** le dispositif de réception (10, 11, 12) inclut une unité de commutation (16) d'impédance de charge de ladite liaison filaire (1) contrôlée d'après la détection de la présence dudit dispositif d'émission (3, 4, 6, 9) inséré sur ladite liaison filaire (1).

6. Dispositif selon la revendication 5, **caractérisé en ce que** le dispositif de réception (10, 11, 12) inclut une unité d'amplification dudit signal phonique (8) avec un gain ajustable contrôlé d'après la détection de la présence dudit dispositif d'émission (3, 4, 6, 9) inséré sur ladite liaison filaire (1).

7. Dispositif selon l'une quelconque des revendications précédentes, **caractérisé en ce que** ledit signal phonique (8) est transmis en mode différentiel avec lesdites données sérialisées transmises en mode commun sur ladite liaison filaire (1) lorsque celle-ci est constituée d'au moins trois conducteurs électriques.

8. Dispositif selon l'une quelconque des revendications précédentes, **caractérisé en ce que** ledit dispositif d'émission (3, 4, 6, 9) inclut un modulateur (19) desdites données sérialisées avant de les transmettre simultanément avec ledit signal phonique, et **en ce que** ledit dispositif de réception (10, 11, 12) inclut un démodulateur (20) pour restituer lesdites données sérialisées précédant une unité de décodage (11).

9. Dispositif selon l'une quelconque des revendications précédentes, **caractérisé en ce que** le dispositif de réception (10, 11, 12) inclut un moyen d'échantillonnage et de quantification (21) dudit signal phonique analogique (8) issu dudit duplexeur (10) pour le convertir en un signal phonique numérique (22), et une interface de bus (23) de communication numérique permettant la retransmission desdites données de la télécommande avec ledit signal phonique numérique (8).

10. Dispositif selon l'une quelconque des revendications 1 à 6, **caractérisé en ce que** ledit dispositif d'émission (3, 4, 6, 9) inclut un moyen d'échantillonnage et de quantification (21) dudit signal phonique analogique (8) dudit microphone (1) pour le convertir en un signal phonique numérique, et une unité d'encodage (24) pour sérialiser ledit signal phonique numérique et le transmettre simultanément avec lesdites données de télécommande en un signal de transmission numérique (22), et **en ce que** le dispositif de réception (10, 11, 12) inclut un moyen (26) pour décoder ledit signal de transmission numérique issu dudit duplexeur (10) et pour en extraire le signal phonique numérique (22) et en dissocier lesdites données de la télécommande.

11. Dispositif selon la revendication 10, **caractérisé en ce que** le dispositif de réception (10, 11, 12) inclut un moyen (27) pour reconvertir sous forme analogique ledit signal phonique numérique (22).

12. Dispositif selon la revendication 10 ou 11, **caractérisé en ce que** le duplexeur (10) du dispositif de réception (10, 11, 12) restitue le signal phonique analogique (8) par une commutation de la liaison filaire (1) pour le dissocier du signal de transmission numérique (25), ladite commutation étant contrôlée en fonction de la détection de la présence dudit dispositif d'émission (3, 4, 6, 9) inséré sur ladite liaison filaire (1).

13. Dispositif selon l'une quelconque des revendications 10 à 12, **caractérisé en ce que** le dispositif de réception (10, 11, 12) inclut un moyen d'émettre en mode commun sur ladite liaison filaire (1) un signal d'horloge de synchronisation, et **en ce que** le dispositif d'émission (3, 4, 6, 9) inclut un moyen d'extraire ledit signal d'horloge, et un moyen de contrôler en fonction dudit signal d'horloge le débit dudit signal de transmission numérique (22) transmis en mode différentiel sur ladite liaison filaire (1) lorsque celle-ci est constituée d'au moins trois conducteurs électriques.

14. Dispositif selon l'une quelconque des revendications 1 à 8 et de 10 à 13, **caractérisé en ce que** le dispositif de réception (10, 11, 12) inclut une interface de bus (23) de communication numérique permettant la retransmission desdites données de la télécommande.

15. Dispositif selon l'une quelconque des revendications 10 à 13, **caractérisé en ce que** le dispositif de réception (10, 11, 12) inclut un moyen d'échantillonnage et de quantification (21) dudit signal phonique analogique (8) issu dudit duplexeur (10) pour le convertir en un signal phonique numérique (22), un moyen (28) pour sélectionner le signal phonique numérique (22) et une interface de bus (23) de communication numérique permettant la retransmission desdites données de la télécommande avec ledit signal phonique numérique (22) sélectionné.

16. Dispositif selon l'une quelconque des revendications précédentes, **caractérisé en ce que** le dispositif de réception (10, 11, 12) inclut un moyen de régler depuis le dispositif d'émission (3, 4, 6, 9) les paramètres audio du signal phonique 8.

17. Dispositif selon l'une quelconque des revendications précédentes, **caractérisé en ce que** le dispositif d'émission (3, 4, 6, 9) inclut un curseur à déplacement rotatif.

18. Dispositif selon l'une quelconque des revendications précédentes, **caractérisé en ce que** le dispositif d'émission (3, 4, 6, 9) inclut un capteur à surface tactile.

19. Dispositif selon l'une quelconque des revendications précédentes, **caractérisé en ce que** le dispositif d'émission (3, 4, 6, 9) inclut un procédé cryptographique des données de la télécommande 5, et **en ce que** le dispositif de réception (10, 11, 12) inclut un procédé de décryptage desdites données.

20. Dispositif selon l'une quelconque des revendications précédentes, **caractérisé en ce que** ledit dispositif d'émission (3, 4, 6, 9) est équipé d'un moyen pour le transporter sur soi.

## Patentansprüche

1. Universelle Fernsteuerungsvorrichtung für ein drahtgebundenes Mikrofon (2) bestehend aus einer Ausgangs-Drahtverbindung (1), welche es ermöglicht, die Drahtverbindung des Mikrofons (2) zu verwenden, um zugleich die Daten der Fernsteuerung mit dem Tonsignal des Mikrofons zu übertragen, und um die Verwendung des Mikrofons (2) ohne die Fernsteuerung zu ermöglichen, indem in diesem Fall mindestens das Tonsignal analog über die Drahtverbindung (1) übertragen wird, **dadurch gekennzeichnet, dass** sie folgende in die Drahtverbindung integrierten Vorrichtungen umfasst:
- eine Sendevorrichtung (3, 4, 6, 9), die an das Mikrofon (2) angeschlossen werden kann und eine Fernsteuerungstastatur (3) enthält, und die eine Einheit (4) zur Verwaltung und Codierung der Tastatur (3) umfasst, um die Daten der Fernsteuerung zu analysieren und zu serialisieren, ein Mittel zur gleichzeitigen Übertragung (6) der serialisierten Daten mit einem Tonsignal (8) des Mikrofons (2) und ein Mittel zum Senden (9) des Ergebnisses über die Kabelverbindung; und
- eine Empfangsvorrichtung (10, 11, 12), die einen Duplexer (10) umfasst, um das analoge Tonsignal (8) wiederzugeben und es von den serialisierten Daten zu trennen, eine Einheit zur Decodierung (11) der Daten und mindestens ein Mittel (12) zur Wiedergabe der decodierten Daten.

2. Vorrichtung nach Anspruch 1, **dadurch gekennzeichnet, dass** die Empfangsvorrichtung (10, 11, 12) eine Versorgungseinheit (13) mit einem Mittel zur Übertragung einer elektrischen Quelle über die Drahtverbindung (1) an die Sendevorrichtung (3, 4, 6, 9) umfasst, um letztere mit Energie zu versorgen.

3. Vorrichtung nach Anspruch 1 oder 2, **dadurch gekennzeichnet, dass** die Empfangsvorrichtung (10, 11, 12) ein Mittel zur Erkennung (14) der Präsenz der in die Drahtverbindung (1) integrierten Sendevorrichtung (3, 4, 6, 9) umfasst.

4. Vorrichtung nach einem der vorstehenden Ansprüche, **dadurch gekennzeichnet, dass** die Empfangsvorrichtung (10, 11, 12) ein Mittel zur Anzeige (15) der Präsenz der in die Drahtverbindung (1) integrierten Sendevorrichtung (3, 4, 6, 9) umfasst.

5. Vorrichtung nach Anspruch 3 oder 4, **dadurch gekennzeichnet, dass** die Empfangsvorrichtung (10, 11, 12) eine Schaltungseinheit (16) für die Lastimpedanz der Drahtverbindung (1) umfasst, die gemäß der Erkennung der Präsenz der in die Drahtverbindung (1) integrierten Sendvorrichtung (3, 4, 6, 9) kontrolliert wird.

6. Vorrichtung nach Anspruch 5, **dadurch gekennzeichnet, dass** die Empfangsvorrichtung (10, 11, 12) eine Einheit zur Verstärkung des Tonsignals (8) mit einem einstellbaren Verstärkungsfaktor umfasst, der gemäß der Erkennung der Präsenz der in die Drahtverbindung (1) integrierten Sendevorrichtung (3, 4, 6, 9) kontrolliert wird.

7. Vorrichtung nach einem der vorstehenden Ansprüche, **dadurch gekennzeichnet, dass** das Tonsignal (8) im Differentialmodus mit den im Gleichtaktmodus übertragenen serialisierten Daten an die Drahtverbindung (1) übertragen wird, wenn diese aus mindestens drei elektrischen Leitern besteht.

8. Vorrichtung nach einem der vorstehenden Ansprüche, **dadurch gekennzeichnet, dass** die Sendevorrichtung (3, 4, 6, 9) einen Modulator (19) der serialisierten Daten umfasst, bevor sie gleichzeitig mit dem Tonsignal übertragen werden, und dadurch, dass die Empfangsvorrichtung (10, 11, 12) einen einer Decodierungseinheit (11) vorhergehenden Demodulator (20) umfasst, um die serialisierten Daten wiederzugeben.

9. Vorrichtung nach einem der vorstehenden Ansprüche, **dadurch gekennzeichnet, dass** die Empfangsvorrichtung (10, 11, 12) ein Abtast- und Quantifizierungsmittel (21) für das vom Duplexer (10) stammende analoge Tonsignal (8) umfasst, um es in ein digitales Tonsignal (22) umzuwandeln, und eine Bus-Schnittstelle (23) für die digitale Kommunikation, welche die Weitersendung der Daten der Fernsteuerung mit dem digitalen Tonsignal (8) ermöglicht.

10. Vorrichtung nach einem der Ansprüche 1 bis 6, **dadurch gekennzeichnet, dass** die Sendevorrichtung (3, 4, 6, 9) ein Abtast- und Quantifizierungsmittel (21) für das analoge Tonsignal (8) des Mikrofons (1) umfasst, um es in ein digitales Tonsignal umzuwandeln, sowie eine Codierungseinheit (24), um das digitale Tonsignal zu serialisieren und gleichzeitig mit den Daten der Fernsteuerung als ein digitales Übertragungssignal (22) zu übertragen, und dadurch, dass die Empfangsvorrichtung (10, 11, 12) ein Mittel (26) umfasst, um das vom Duplexer (10) stammende digitalen Übertragungssignal zu decodieren, und um das digitale Tonsignal daraus zu extrahieren und die Daten der Fernsteuerung davon zu trennen.

11. Vorrichtung nach Anspruch 10, **dadurch gekennzeichnet, dass** die Empfangsvorrichtung (10, 11, 12) ein Mittel (27) umfasst, um das digitale Tonsignal wieder in die analoge Form umzuwandeln.

12. Vorrichtung nach Anspruch 10 oder 11, **dadurch gekennzeichnet, dass** der Duplexer (10) der Empfangsvorrichtung (10, 11, 12) das analoge Tonsignal (8) durch eine Umschaltung der Drahtverbindung (1) wiedergibt, um es vom digitalen Übertragungssignal (25) zu trennen, wobei die Umschaltung je nach Erkennung der Präsenz der in die Drahtverbindung (1) integrierten Sendevorrichtung (3, 4, 6, 9) kontrolliert wird.

13. Vorrichtung nach einem der Ansprüche 10 bis 12, **dadurch gekennzeichnet, dass** die Empfangsvorrichtung (10, 11, 12) ein Mittel zum Senden eines Synchronisationstaktsignals im Gleichtaktmodus an die Drahtverbindung (1) umfasst, und dadurch, dass die Sendevorrichtung (3, 4, 6, 9) ein Mittel zum Extrahieren des Taktsignals umfasst und ein Mittel, um die Rate des digitalen Übertragungssignals (22), das im Differentialmodus über die Drahtverbindung (1) übertragen wird, je nach Taktsignal zu kontrollieren, wenn diese Drahtverbindung aus mindestens drei elektrischen Leitern bestehlt

14. Vorrichtung nach einem der Ansprüche 1 bis 8 und 10 bis 13, **dadurch gekennzeichnet, dass** die Empfangsvorrichtung (10, 11, 12) eine Bus-Schnittstelle (23) für digitale Kommunikation umfasst, welche das Weitersenden der Daten der Fernsteuerung ermöglicht.

15. Vorrichtung nach einem der Ansprüche 10 bis 13, **dadurch gekennzeichnet, dass** die Empfangsvorrichtung (10, 11, 12) ein Abtast- und Quantifizierungsmittel (21) für das vom Duplexer (10) stammende analogen Tonsignals (8) umfasst, um es in ein digitales Tonsignal (22) umzuwandeln, ein Mittel (28), um das digitale Tonsignal (22) auszuwählen, und eine Bus-Schnittstelle (23) für digitale Kommunikation, welche das Weitersenden der Daten der Fernsteuerung mit dem ausgewählten digitalen Tonsignal (22) ermöglicht.

16. Vorrichtung nach einem der vorstehenden Ansprüche, **dadurch gekennzeichnet, dass** die Empfangsvorrichtung (10, 11, 12) ein Mittel umfasst, um die Audioparameter des Tonsignals (8) von der Sendevorrichtung (3, 4, 6, 9) aus einzustellen.

17. Vorrichtung nach einem der vorstehenden Ansprüche, **dadurch gekennzeichnet, dass** die Sendevorrichtung (3, 4, 6, 9) einen Cursor mit drehender Bewegung umfasst.

18. Vorrichtung nach einem der vorstehenden Ansprüche, **dadurch gekennzeichnet, dass** die Sendevorrichtung (3, 4, 6, 9) einen Sensor mit berührungsempfindlicher Oberfläche umfasst.

19. Vorrichtung nach einem der vorstehenden Ansprüche, **dadurch gekennzeichnet, dass** die Sendevorrichtung (3, 4, 6, 9) ein Verfahren zur Verschlüsselung der Daten der Fernsteuerung 5 umfasst, und dadurch, dass die Empfangsvorrichtung (10, 11, 12) ein Verfahren zur Entschlüsselung der Daten umfasst.

20. Vorrichtung nach einem der vorstehenden Ansprüche, **dadurch gekennzeichnet, dass** die Sendevorrichtung (3, 4, 6, 9) mit einem Mittel ausgestattet ist, um sie an sich selbst zu tragen.

## Claims

1. A universal remote control device for a wire microphone (2) comprising an output wire connection (1) enabling therseof the wire connection of said microphone (2) for transmitting both the data of said remote control and the sound signal of said microphone, and in view to enable to use of said microphone (2) without said remote control by transmitting at least in this case said sound signal in an analogue manner through said wire connection (1), **characterized in that** it comprises inserted in to said wire connection :
- a transmission device (3, 4, 6, 9) which can be connected to said microphone (2) and comprising a remote control keyboard (3), and including a management and encoding unit (4) of said keyboard (3) to analyze and serialize the data of said remote control, a transmission means(6) for simultaneous transmission of said serialized data with the sound signal (8) of said microphone (2), and a means for sending (9) the outcome of it through said wire connection, and
- a receiving device (10, 11, 12) including a duplexer (10) to restore said analogue sound signal (8) and to separate it from said serialized data, a decoding unit (11) for decoding said data, and at least one means (12) for restoring said decoded data.

2. A device according to claim 1, **characterized in that** the receiving device (10, 11, 12) includes a power supply unit (13) having a means for transmitting an electrical source through said wire connection (1) to said transmission device (3, 4, 6, 9) in order to supply the latter with power.

3. A device according to claim 1 or 2, **characterized in that** the receiving device (10 , 11, 12) includes a means for detecting (14) the presence of said transmission device (3, 4, 6, 9) inserted into said wire connection (1).

4. Device according to any of the preceding claims, **characterized in that** the receiving device (10 , 11, 12) includes a means for displaying (15) the presence of said transmission device (3, 4, 6, 9) inserted into said wire connection (1).

5. Device according to claim 3 or 4, **characterized in that** the receiving device (10, 11, 12) includes a switching unit (16) for switching the load impedance of said wire connection (1), unit controlled according to the detection of the presence of said transmission device (3, 4, 6, 9) inserted into said wire connection (1).

6. Device according to claim 5, **characterized in that** the receiving device (10, 11, 12) includes a unit for amplifying said sound signal (8) with an adjustable gain controlled according to the detection of the presence of said transmission device (3, 4, 6, 9) inserted into said wire connection (1).

7. Device according to any of the preceding claims, **characterized in that** said sound signal (8) is transmitted using the differential mode with said serialized data being transmitted using the common mode through said wire connection (1) if this latter consists of at least three electrical conductors.

8. Device according to any of the preceding claims, **characterized in that** said transmission device (3, 4, 6, 9) includes a modulator (19) to modulate said serialized data before the resimultaneous transmission with said sound signal, and **in that** said receiving device (10 , 11, 12) includes a demodulator (20) to restore said serialized data preceding a decoding unit (11).

9. Device according to any of the preceding claims, **characterized in that** the receiving device (10, 11, 12) includes a sampling and quantization means (21) to sample and quantize said analogue sound signal (8) from said duplexer (10) for its conversion into a digital sound signal (22), and an interface for digital communication bus (23) enabling the forwarding of said data of the remote control with said digital sound signal (8).

10. Device according to any of claims 1 to 6, **characterized in that** said transmission device (3, 4, 6, 9) includes a sampling and quantization means (21) to sample and quantize said analogue sound signal (8) of said microphone (1) for its conversion into a digital sound signal, and a coding unit (24) for serializing said digital sound signal and transmitting it simultaneously with said data of the remote control into a digital transmission signal (22), and **in that** the receiving device (10, 11, 12) includes a decoding means (26) to decode said digital transmission signal from said duplexer (10) and to extract the digital sound signal (22) from it and separate of it said data of the remote control.

11. Device according to claim 10, **characterized in that** the receiving device (10, 11, 12) includes a means (27) for converting said digital audio signal (22) back to analogue form.

12. Device according to claim 10 or 11, **characterized in that** the duplexer (10) of the receiving device (10, 11, 12) restores the analogue sound signal (8) by switching the wire connection (1) to separate it of the digital transmission signal (25), the said switching being controlled depending on detection of the presence of said transmission device (3, 4, 6, 9) inserted into said wire connection (1).

13. Device according to any of claims 10 to 12, **characterized in that** the receiving device (10, 11, 12) includes a means for sending in common mode through said wire connection (1) a synchronizing clock signal, and **in that** the transmission device (3, 4, 6, 9)includes a means for extracting said clock signal, and a means for controlling depending on said clock signal the rate of said digital transmission signal (22) which is transmitted in differential mode through said wire connection (1) if this latter consists of at least three electrical conductors.

14. Device according to any of claims 1 to 8 and 10 to 13, **characterized in that** the receiving device (10, 11, 12) includes an interface for digital communication bus (23) enabling the forwarding of said data of the remote control.

15. Device according to any of claims 10 to 13, **characterized in that** the receiving device (10, 11, 12) includes a sampling and quantization means (21) to sample and quantize said analogue sound signal (8) from said duplexer (10) for its conversion into a digital sound signal (22), a means (28) for selecting the digital sound signal (22) and an interface for digital communication bus (23) enabling the forwarding of said data of the remote control with said selected digital sound signal (22).

16. Device according to any of the preceding claims, **characterized in that** the receiving device (10, 11, 12) includes a means for adjusting the audio parameters of the sound signal (8) from the transmission device (3, 4, 6, 9).

17. Device according to any of the preceding claims, **characterized in that** the transmission device (3, 4, 6, 9) includes a cursor with rotary motion.

18. Device according to any of the preceding claims, **characterized in that** the transmission device (3, 4, 6, 9) includes a sensor with a touch-sensitive surface.

19. Device according to any of the preceding claims, **characterized in that** the transmission device (3, 4, 6, 9) includes a method for encrypting data of the remote controller (5), and **in that** the receiving device (10, 11, 12) includes a method for decrypting said data.

20. Device according to any of the preceding claims, **characterized in that** said transmission device (3, 4, 6, 9) is equipped with a means to carry it on oneself.
